# FASCICULE DE BREVET EUROPEEN

(11) **EP 2 203 915 B1**
(45) Date de publication et mention de la délivrance du brevet: **11.07.2012**
(21) Numéro de dépôt: 08838291.6
(22) Date de dépôt: 19.09.2008
(51) Int. Cl.: G10L 19/00, G10L 19/14, G10L 19/02

(54) **DISSIMULATION D'ERREUR DE TRANSMISSION DANS UN SIGNAL NUMERIQUE AVEC REPARTITION DE LA COMPLEXITE**
ÜBERTRAGUNGSFEHLERVERDECKUNG BEI EINEM DIGITALEM SIGNAL MIT KOMPLEXITÄTSVERTEILUNG
TRANSMISSION ERROR DISSIMULATION IN A DIGITAL SIGNAL WITH COMPLEXITY DISTRIBUTION

(30) Priorité: 21.09.2007 FR 0757750
(43) Date de publication de la demande: 07.07.2010
(73) Titulaire: FRANCE TELECOM, 75015 Paris (FR)
(72) Inventeur: KOVESI, Balazs, F-22300 Lannion (FR); RAGOT, Stéphane, F-22300 Lannion (FR)
(86) Numéro de dépôt international: PCT/FR2008/051684
(87) Numéro de publication internationale: WO 2009/047461

(56) Documents cités:
- WO-A-02/21515
- US-A1- 2006 171 373
- US-B1- 6 952 668

## Description

La présente invention concerne le traitement de signaux numériques dans le domaine des télécommunications. Ces signaux peuvent être par exemple des signaux de parole, de musique, des signaux vidéo ou plus généralement des signaux multimédias.

La présente invention intervient dans un système de codage/décodage adapté pour la transmission/réception de tels signaux. Plus particulièrement, la présente invention porte sur un traitement à la réception permettant d'améliorer la qualité des signaux décodés en présence de pertes de blocs de données.

Différentes techniques existent pour convertir sous forme numérique et compresser un signal audionumérique. Les techniques les plus courantes sont :
- les méthodes de codage de forme d'onde, telles que le codage MIC (pour "Modulation par Impulsions Codées") et MICDA (pour "Modulation par Impulsion et Codage Différentiel Adaptatif'), dits aussi "PCM" et "ADPCM" en anglais,
- les méthodes de codage paramétrique par analyse par synthèse comme le codage CELP (pour "Code Excited Linear Prediction"), et
- les méthodes de codage perceptuel en sous-bandes ou par transformée.

Ces techniques traitent le signal d'entrée de façon séquentielle échantillon par échantillon (MIC ou MICDA) ou par blocs d'échantillons dits "trames" (CELP et codage par transformée). Pour tous ces codeurs, les valeurs codées sont ensuite transformées en un train binaire qui est transmis sur un canal de transmission.

Selon la qualité de ce canal et le type de transport, des perturbations peuvent affecter le signal transmis et produire des erreurs sur le train binaire reçu par le décodeur. Ces erreurs peuvent intervenir de manière isolée dans le train binaire mais se produisent très fréquemment par rafales. C'est alors un paquet de bits correspondant à une portion complète de signal qui est erroné ou non reçue. Ce type de problème se rencontre par exemple pour les transmissions sur les réseaux mobiles. Il se rencontre aussi dans les transmissions sur les réseaux par paquets et en particulier sur les réseaux de type internet.

Lorsque le système de transmission ou les modules chargés de la réception permettent de détecter que les données reçues sont fortement erronées (par exemple sur les réseaux mobiles), ou qu'un bloc de données n'a pas été reçu ou est corrompu par des erreurs binaires (cas de systèmes à transmission par paquets par exemple), des procédures de dissimulation des erreurs sont alors mises en oeuvre.

La trame courante à décoder est alors déclarée effacée ("*bad frame*" en anglais). Ces procédures permettent d'extrapoler au décodeur les échantillons du signal manquant à partir des signaux et données issus des trames précédentes.

De telles techniques ont été mises en oeuvre principalement dans le cas des codeurs paramétriques et prédictifs (techniques de récupération/dissimulation des trames effacées). Elles permettent de limiter fortement la dégradation subjective du signal perçue au décodeur en présence de trames effacées. Ces algorithmes reposent sur la technique utilisée pour le codeur et le décodeur, et constituent en fait une extension du décodeur. Les dispositifs de dissimulation de trames effacées ont pour objectif d'extrapoler les paramètres de la trame effacée à partir de la (ou des) dernières trames précédentes considérées comme valides.

Certains paramètres manipulés ou codés par les codeurs prédictifs présentent une forte corrélation inter-trames (cas des paramètres LPC (pour « Linear Predictive Coding » en anglais) qui représentent l'enveloppe spectrale, et des paramètres LTP (pour « Long Term Prediction » en anglais) de prédiction à long terme qui représente la périodicité du signal (pour les sons voisés, par exemple). Du fait de cette corrélation, il est beaucoup plus avantageux de réutiliser les paramètres de la dernière trame valide pour synthétiser la trame effacée que d'utiliser des paramètres erronés ou aléatoires.

En génération d'excitation CELP, les paramètres de la trame effacée sont classiquement obtenus comme suit.

Les paramètres LPC d'une trame à reconstruire sont obtenus à partir des paramètres LPC de la dernière trame valide, par simple recopie des paramètres ou encore avec introduction d'un certain amortissement (technique utilisée par exemple dans le codeur normalisé G723.1 voir aussi le document US 2006/0171373 ). Ensuite, on détecte un voisement ou un non voisement dans le signal de parole pour déterminer un degré d'harmonicité du signal au niveau de la trame effacée.

Si le signal est non voisé, un signal d'excitation peut être généré de manière aléatoire (par tirage d'un mot de code de l'excitation passée, par léger amortissement du gain de l'excitation passée, par sélection aléatoire dans l'excitation passée, ou en utilisant encore des codes transmis qui peuvent être totalement erronés).

Si le signal est voisé, la période de pitch (appelée aussi *"délai LTP")* est généralement celle calculée pour la trame précédente, éventuellement avec une légère "gigue" (augmentation de la valeur du délai LTP pour les trames d'erreur consécutive, le gain LTP étant pris très voisin de 1 ou égal à 1). Le signal d'excitation est donc limité à la prédiction à long terme effectuée à partir d'une excitation passée.

La complexité de calcul de ce type d'extrapolation de trames effacées est généralement comparable à celle d'un décodage d'une trame valide (ou "*good frame*" en anglais) : à la place du décodage et de la quantification inverse des paramètres on utilise les paramètres estimés à partir du passé, éventuellement légèrement modifiés, puis on synthétise le signal reconstruit de la même manière que pour une trame valide en utilisant les paramètres ainsi obtenus.

D'autres types de codage ne permettent pas l'extrapolation d'une trame effacée par extension du décodeur en utilisant les paramètres estimés à partir du passé. C'est le cas par exemple pour le codage temporel MIC qui code le signal échantillon par échantillon, sans recourir à un modèle de prédiction de la parole. Aucun paramètre n'est directement disponible au décodeur pour effectuer l'extrapolation.

Pour extrapoler les trames effacées avec la même performance que dans le cas de codeurs paramétriques l'algorithme de dissimilation de trames effacées doit donc d'abord estimer lui-même les paramètres d'extrapolation à partir du signal décodé passé. Ceci nécessite typiquement des analyses de corrélation court terme (LPC) et long terme (LTP) et éventuellement la classification du signal (voisé, non-voisé, plosive, etc.) ce qui augmente considérablement la charge de calcul. Ces analyses sont par exemple décrit dans le document intitulé "Method of packet errors cancellation suitable for any speech and sound compression scheme" de B. KOVESI et D. Massaloux, ISIVC-2004, International Symposium on Image/Video Communications over fixed and mobile networks, July 2004. Selon cette technique décrite, le procédé de dissimulation d'une trame effacée consiste donc en une première partie d'analyse et une deuxième partie d'extrapolation produisant des échantillons manquants du signal correspondant à la trame effacée.

Toutefois, pour des effacements consécutifs ces analyses ne sont à faire qu'une seule fois, lors de la première trame effacée, puis les paramètres ainsi estimés (éventuellement légèrement atténués selon la longueur de l'effacement) sont utilisés pendant toute la durée de l'extrapolation.

En d'autres termes cette augmentation de charge de calcul due aux analyses du signal passé est la même que la trame effacée soit de 5 ms ou de 40 ms.

Cependant, pour dimensionner la plateforme matérielle - par exemple un processeur de type DSP (pour « Digital Signal Processor » en anglais) - le cas le plus défavorable est pris en compte, c'est à dire la complexité maximale. Ce pire cas de complexité se retrouve donc dans le cas de trames courtes.

En effet les analyses du signal passé (LPC, LTP, classification) requièrent un nombre donné d'*opérations par trame,* indépendamment de la taille de trame. La complexité de ces analyses se mesure en nombre d'*opérations par seconde.* Cette complexité augmente donc d'autant que la longueur de trame est courte, car le nombre d'opérations par seconde est donné par le nombre d'opérations par trame divisé par la longueur de trame - le nombre d'*opérations par seconde* est donc inversement proportionnel à la longueur de trame.

La complexité moyenne est également un paramètre important car elle influence la consommation en énergie du processeur et ainsi la durée d'autonomie de la batterie de l'équipement dans lequel il se situe, comme par exemple un terminal mobile.

Cette charge de calcul, dans certains cas reste raisonnable et comparable à la charge de calcul du décodage normal. Par exemple dans le cas du codeur normalisé G.722, un algorithme de dissimulation de trames effacées de faible complexité a été normalisé suivant la recommandation ITU-T G.722 appendix IV. La complexité de calcul de l'extrapolation d'une trame effacée de 10 ms est dans ce cas de 3 WMOPS (pour « Weighted Million Operations Per Second »), ce qui est sensiblement identique à la complexité du décodage d'une trame valide.

Ceci n'est plus vérifié si le codeur G722 traite des trames plus courtes, de 5 ms par exemple.

De plus, la complexité d'un tel algorithme de dissimilation de trames effacées peut être pénalisant dans le cas de codeurs de très faible complexité comme le codeur normalisé selon la recommandation ITU-T G.711 (MIC) et ces extensions comme le codeur G.711 WB en cours de normalisation pour notamment le décodage de la bande basse, échantillonnée à 8 kHz et codée par un codeur G.711 suivi par une couche d'amélioration.

En effet, la complexité du codage/décodage MIC est de l'ordre 0.3 WMOPS, alors que celle d'un algorithme de dissimilation de trames effacées performant est typiquement de l'ordre de 3 WMOPS en se basant sur des trames de 10 ms.

La présente invention telle que définie par les revendications 1, 8 et 10, vient améliorer la situation.

Elle propose à cet effet un procédé de dissimulation d'erreur de transmission dans un signal numérique découpé en une pluralité de trames successives associées à des intervalles temporels différents dans lequel, à la réception le signal est susceptible de comporter des trames effacées et des trames valides et pour remplacer au moins la première trame effacée après une trame valide, on effectue au moins deux étapes, une première étape de préparation ne produisant aucun échantillon manquant et comportant au moins une analyse d'un signal décodé valide et une deuxième étape de dissimulation produisant les échantillons manquants du signal correspondant à la dite trame effacée. Le procédé est tel que la première étape et la deuxième étape sont exécutées dans des intervalles temporels différents.

Ainsi, les étapes constituant le processus de dissimulation de trames effacées étant effectuées sur des intervalles temporels différents, cela permet de répartir la charge de calcul et ainsi de diminuer la complexité, notamment le pire cas de complexité. Le pire cas de complexité étant diminué, le dimensionnement du processeur peut alors être également revu à la baisse.

Par étape de préparation, on entend des opérations spécifiques à la dissimulation, qui ne seraient pas nécessaires pour le décodage de trames uniquement valides.

Dans l'état de l'art, par exemple en décodage CELP, des paramètres décodés dans les trames valides précédentes sont utilisés pour la dissimulation de perte. Selon l'invention, de tels paramètres ne sont pas transmis au décodeur et doivent être estimés par analyse afin de synthétiser le signal manquant lors de la dissimulation de pertes.

Dans un premier mode de réalisation, l'étape de préparation s'effectue dans l'intervalle temporel associé à une trame valide et l'étape de dissimulation s'effectue dans l'intervalle temporel associé à une trame effacée.

L'étape de préparation étant effectuée avant l'intervalle temporel correspondant à une trame effacée, la deuxième étape ne nécessite plus de complexité aussi importante lors de l'intervalle temporel correspondant à la trame effacée, ce qui diminue dans cet intervalle, la complexité. C'est généralement pendant cet intervalle que le pire cas de complexité est mesuré. Celui-ci est ainsi diminué dans ce mode de réalisation.

Dans un deuxième mode de réalisation, l'étape de préparation s'effectue dans l'intervalle temporel associé à une trame effacée et l'étape de dissimulation s'effectue dans un intervalle temporel suivant.

La première étape n'est ici plus exécutée systématiquement lors de la réception d'une trame valide mais à la réception d'une trame effacée. On réduit donc ainsi aussi bien le pire cas de complexité par la répartition de la charge de calcul que la complexité moyenne par rapport au premier mode de réalisation.

De façon avantageuse, le deuxième mode de réalisation du procédé selon l'invention est tel qu'il est mis en oeuvre lors du décodage d'une première bande de fréquence dans un système de décodage comportant un décodage dans une première bande de fréquence et un décodage dans une deuxième bande de fréquence, le décodage dans la deuxième bande de fréquence comportant un retard temporel par rapport au décodage dans la première bande de fréquence.

Ainsi, le retard introduit par l'exécution de la deuxième étape sur l'intervalle temporel suivant est transparent pour ce type de décodage qui possède déjà un retard temporel entre le décodage de la première bande de fréquence et la deuxième bande de fréquence.

L'invention est particulièrement adaptée dans le cas où la première bande de fréquence correspond à la bande basse d'un décodage de type G.711WB et la deuxième bande de fréquence correspond à la bande haute d'un décodage de type G.711 WB, le retard du signal issu de l'étape de dissimulation correspondant au retard de décodage de la bande haute par rapport à la bande basse.

Dans un mode de réalisation particulier, l'étape de préparation comporte une étape d'analyse LPC, une étape d'analyse LTP et l'étape de dissimulation comporte une étape de calcul d'un signal résiduel LPC, une étape de classement et une étape d'extrapolation d'échantillons manquants.

Dans un autre mode de réalisation particulier, l'étape de préparation comporte une étape d'analyse LPC, une étape d'analyse LTP, une étape de calcul d'un signal résiduel LPC et l'étape de dissimulation comporte une étape de classement et une étape d'extrapolation d'échantillons manquants.

La présente invention concerne également un dispositif de dissimulation d'erreur de transmission dans un signal numérique découpé en une pluralité de trames successives associées à des intervalles temporels différents comportant des moyens de préparation ne produisant aucun échantillon manquant et comportant au moins des moyens d'analyse d'un signal décodé valide et des moyens de dissimulation produisant les échantillons manquants du signal correspondant à une trame effacée. Le dispositif est tel ce que lesdits moyens sont mis en oeuvre dans des intervalles temporels différents pour remplacer au moins la première trame effacée après une trame valide.

Elle vise aussi un décodeur de signal numérique comportant un dispositif de dissimulation d'erreur de transmission selon l'invention.

Enfin, l'invention se rapporte à un programme informatique destiné à être stocké dans une mémoire d'un dispositif de dissimulation d'erreur de transmission. Ce programme informatique est tel qu'il comporte des instructions de code pour la mise en oeuvre des étapes du procédé de dissimulation d'erreur selon l'invention, lorsqu'il est exécuté par un processeur dudit dispositif de dissimulation d'erreur de transmission.

D'autres avantages et caractéristiques de l'invention apparaîtront à l'examen de la description détaillée, donnée à titre d'exemple ci-après, et des dessins annexés sur lesquels :
- la figure 1 illustre le procédé de dissimulation selon l'invention dans un premier mode de réalisation;
- la figure 2 illustre le procédé de dissimulation selon l'invention dans un deuxième mode de réalisation;
- les figures 3a et 3b illustrent sous forme de tableaux des exemples du deuxième mode de réalisation de l'invention;
- la figure 4 illustre un codeur de type G.711 WB qui peut être utilisé dans le cadre de l'invention;
- la figure 5 illustre un décodeur de type G.711 WB mettant en oeuvre le deuxième mode de réalisation de l'invention;
- la figure 6 illustre le procédé de dissimulation selon l'invention dans son deuxième mode de réalisation et dans un décodeur de type G.711 WB; et
- la figure 7 illustre un dispositif de dissimulation selon l'invention.

Dans les codeurs normalisé G.711 par exemple, la méthode de dissimulations de trames effacées décrit dans le document "Method of packet errors cancellation suitable for any speech and sound compression scheme" de B. KOVESI et D. Massaloux, ISIVC-2004, International Symposium on Image/Video Communications over fixed and mobile networks, July 2004 est réalisée comme suit.

A la détection d'une première trame effacée (perdue ou erronée) le module de dissimilation de trames effacées analyse le signal mémorisé passé puis synthétise (ou extrapole) la trame manquante en utilisant les paramètres estimés.

Si la perte d'une trame consécutive est détectée, le module de dissimilation de trames effacées continue à synthétiser le signal manquant en utilisant les mêmes paramètres que dans la trame précédente extrapolée, éventuellement légèrement atténués.

A la réception d'une première trame valide après un effacement la continuité entre le signal extrapolé pendant l'effacement et le signal décodé valide est assuré par un moyen simple et efficace de lissage ou encore de "fondu enchaîné". Ce fondu enchainé est réalisé de la manière suivante: pour une longueur prédéterminée de typiquement 5-10 ms on continue à synthétiser le signal extrapolé parallèlement au décodage du signal dans la trame valide. Le signal de sortie est alors la somme pondérée de ces deux signaux en diminuant progressivement le poids du signal extrapolé et en augmentant en même temps le poids du signal valide.

Dans un but illustratif, supposons les chiffres de complexité suivants :
- codage d'une trame → 0.15 WMOPS,
- décodage d'une trame → 0. 1 WMOPS,
- analyses (LPC, LTP, classification) au début d'effacement → 2.5 WMOPS,
- extrapolation d'une trame en utilisant les paramètres estimés par les analyses → 0.5 WMOPS,
- fondu enchainé entre le signal extrapolé et la première trame décodée après un effacement → 0.05 WMOPS.

Le Tableau 1 ci-dessous illustre l'évolution de la complexité d'un tel codeur dans le cas où une seule trame (n° 3) est effacée.

**Tableau 1 Exemple d'évolution de la complexité dans le cas d'une trame effacée**

| Numéro de la trame | 1 | 2 | 3 | 4 | 5 | 6 |
|---|---|---|---|---|---|---|
| Nature de la trame | valide | valide | effacée | valide | valide | valide |
| encodage (0.15 WMOPS) | 1 | 1 | 1 | 1 | 1 | 1 |
| décodage (0.15 WMOPS) | 1 | 1 | 0 | 1 | 1 | 1 |
| analyse (2.5 WMOPS) | 0 | 0 | 1 | 0 | 0 | 0 |
| extrapolation (0.5 WMOPS) | 0 | 0 | 1 | 1 | 0 | 0 |
| fondu enchainé (0.05 WMOPS) | 0 | 0 | 0 | 1 | 0 | 0 |
| complexité totale WMOPS) | 0.3 | 0.3 | 3.15 | 0.85 | 0.3 | 0.3 |

On peut ainsi observer le pic de complexité (3.15 WMOPS) que le DSP doit pouvoir supporter, pendant la période de la trame effacée. Ce pic de complexité est essentiellement du au fait que l'intégralité du procédé de dissimulation de la trame effacée (partie d'analyse et partie d'extrapolation) est exécuté pendant la durée de la trame effacée.

La complexité moyenne pour ces six trames est de 0.87 WMOPS. De la même façon, le Tableau 2 ci-dessous illustre le cas de 2 trames consécutives (n° 3 et n° 4) effacées.

**Tableau 2 Exemple d'évolution de la complexité dans le cas de deux trames effacées**

| Numéro de la trame | 1 | 2 | 3 | 4 | 5 | 6 |
|---|---|---|---|---|---|---|
| Nature de la trame | valide | valide | effacée | effacée | valide | valide |
| encodage (0.15 WMOPS) | 1 | 1 | 1 | 1 | 1 | 1 |
| décodage (0.15 WMOPS) | 1 | 1 | 0 | 0 | 1 | 1 |
| Analyse (2.5 WMOPS) | 0 | 0 | 1 | 0 | 0 | 0 |
| extrapolation (0.5 WMOPS) | 0 | 0 | 1 | 1 | 1 | 0 |
| fondu enchainé (0.05 WMOPS) | 0 | 0 | 0 | 0 | 1 | 0 |
| complexité totale WMOPS) | 0.3 | 0.3 | 3.15 | 0.65 | 0.85 | 0.3 |

On peut toujours observer le pic de complexité (3.15 WMOPS) pendant la durée de la première trame effacée car de nouveau l'intégralité du procédé de dissimulation de la trame effacée (partie d'analyse et partie d'extrapolation) est exécutée pendant la durée d'une trame, celle de la première trame effacée. Par contre la complexité pour les trames suivantes effacées est nettement plus faible et la complexité moyenne pour ces six trames est de 0.925 WMOPS, à peine plus forte que dans le cas d'une seule trame effacée. L'augmentation de la durée de l'effacement n'augmente pas significativement la complexité.

Ainsi, dans ce type de codeur/décodeur de l'état de l'art, pour chaque trame reçue au décodeur, une variable bfi (pour "bad frame indicator" en anglais) indique que la trame courante est effacée (bfi=1) et permet de sélectionner le type de décodage, décodage normal ou dissimulation de trames effacées. Ainsi, si la trame est valide (*bfi* = 0), on procède à un décodage normal (de complexité 0.15 WMOPS), sinon (*bfi* = 1), la dissimulation de trame effacée (de complexité 3 WMOPS) permet d'extrapoler la trame manquante à partir du signal passé. Ce processus est répété à chaque trame.

La présente invention vise à réduire cette complexité en répartissant les étapes de la dissimulation de trames effacées sur la durée de plusieurs trames.

Ainsi, **la** **figure 1** illustre un premier mode de réalisation de l'invention. Pour remplacer au moins la première trame effacée après une trame valide, le procédé de dissimulation selon l'invention comporte au moins deux étapes, une première étape (E1) de préparation ne produisant aucun échantillon manquant, une deuxième étape (E2) de dissimulation qui comprend la production d'échantillons manquants du signal correspondant à la trame effacée. On précise que par étape de préparation on entend des opérations spécifiques à la dissimulation, qui ne seraient pas nécessaires pour le décodage de trames uniquement valides.

Ces deux étapes E1 et E2 sont effectuées dans des intervalles temporels différents associés aux trames successives reçues au décodeur. La figure 1 montre un exemple de réalisation dans le cas où la trame N, reçue au décodeur est effacée.

Ainsi, dans ce mode de réalisation, une première trame N-2 reçue dans un train binaire en provenance du canal de communication, est traitée par un module de démultiplexage (DEMUX) 14 puis est décodé par un module de décodage normal (DE-NO) 15.

Ce signal décodé constitue la trame N-2 référencée 20 en sortie du décodeur envoyée par exemple à la carte son 24. Il est également fourni en entrée d'un module de préparation 16 mettant en oeuvre la première étape E1 de préparation. Le résultat de cette étape est ensuite mémorisé en 17 (MEM).

Ce même processus de démultiplexage, décodage normal, constitution de la trame N-1 référencée 21 en sortie du décodeur, et mémorisation du résultat de la première étape est également effectué pour la trame N-1 valide.

Dans ce mode de réalisation, l'étape de préparation est effectuée pour toutes les trames valides en prévision d'une potentielle trame effacée.

Lorsqu'une trame effacée N référencée 12 est reçue au décodeur la deuxième étape E2 de dissimulation est effectuée en prenant en compte au moins un résultat mémorisé dans les trames précédentes. Cette deuxième étape de dissimulation génère des échantillons manquants pour constituer la trame N référencé 22 en sortie du décodeur.

Lorsqu'une trame valide N+1 est reçue en entrée du décodeur, celle-ci subit une étape de démultiplexage, de décodage normal comme toutes les trames valides mais également une étape de "fondu enchainé" FOND référencée 19 qui va permettre de lisser le signal décodé entre le signal reconstruit pour la trame N et le signal décodé pour la trame N+1. Cette étape de fondu enchainé consiste à continuer en parallèle au décodage normal, l'extrapolation EXTR référencée 26 des échantillons manquants de l'étape E2. Le signal de sortie est alors la somme pondérée de ces deux signaux en diminuant progressivement le poids du signal extrapolé et en augmentant en même temps le poids du signal valide.

Le signal obtenu en sortie du décodeur est ensuite par exemple fourni à une carte son 24 pour ensuite être restitué par exemple à l'aide de haut-parleurs 25.

Ainsi, le fait d'effectuer de manière systématique l'étape de préparation après le décodage d'une trame valide permet de réduire le pire cas de complexité dans l'intervalle temporel correspondant à la trame effacée N.

Dans le cas où une trame est effacée une partie des opérations est déjà faite, seule l'étape E2 de dissimulation produisant les échantillons manquants du signal correspondant à la trame effacée est exécutée durant la durée de la trame. La charge de calcul pour cette trame est donc diminuée.

L'étape de préparation E1 peut par exemple contenir une première partie de l'analyse comme par exemple l'analyse LPC et l'analyse LTP. Ces étapes d'analyse sont notamment détaillée dans le document "Method of packet errors cancellation suitable for any speech and sound compression scheme" cité précédemment.

L'étape de dissimulation E2 contient alors une étape de calcul du signal résiduel LPC (utilisé dans la phase d'extrapolation), de classification du signal et d'extrapolation des échantillons manquants (génération du signal d'excitation à partir du signal résiduel et filtrage de synthèse).

Dans une autre variante de réalisation, l'étape E1 peut contenir à la fois les analyses LPC, LTP et le calcul du signal résiduel LPC, l'étape E2 contenant alors l'étape de classification et d'extrapolation.

L'ordre d'exécution des différentes tâches de dissimulation n'est pas unique.

Bien évidement il faut respecter quelques contraintes comme le fait que les étapes de classification et d'extrapolation sont les dernières opérations et que l'analyse LPC précède le calcul du signal résiduel LPC.

Quelques exemples pour des ordres d'opérations possibles sont :
- Analyse LPC, analyse LTP, calcul du signal résiduel LPC, classification et extrapolation;
- Analyse LTP, analyse LPC, calcul du signal résiduel LPC, classification et extrapolation;
- Analyse LPC, calcul du signal résiduel LPC, analyse LTP, classification et extrapolation.

La répartition des différentes tâches peut ainsi se moduler de différentes façon et ne se limite pas aux exemples précités.

De plus les opérations d'une tâche peuvent être exécutées en plusieurs temps. Par exemple dans une autre variante de réalisation, l'étape E1 peut contenir à la fois l'analyse LPC, le calcul du signal résiduel LPC et la première partie de l'analyse LTP, l'étape E2 contenant alors la deuxième partie de l'analyse LTP, la classification et l'extrapolation.

Ceci montre qu'on peut répartir la complexité de calcul d'analyse librement entre les étapes E1 et E2 pour pouvoir diminuer au maximum le pire cas de complexité. La répartition optimale dépend de la complexité des autres calculs de décodage.

Le Tableau 3 ci-dessous illustre un exemple chiffré où la première partie d'analyse (analyse_p1) a une complexité de 1.15 WMOPS, la deuxième partie d'analyse (analyse_p2) a une complexité de 1.35 WMOPS, l'étape de préparation E1 contenant la première partie d'analyse (analyse_p1) et l'étape de dissimulation E2 contenant la deuxième partie d'analyse (analyse_p2) et l'extrapolation (extrapolation).

Ce tableau traite le cas où deux trames consécutives sont effacées. A noter que pour la deuxième trame effacée seule l'étape « extrapolation » est nécessaire car on réutilise les paramètres produits par les étapes d'analyse (analyse p1 et p2). Dans certaines réalisations ces paramètres peuvent être légèrement modifiés (atténués). Cette opération d'atténuation des paramètres est optionnelle et est peu coûteuse en charge de calcul, c'est pourquoi on l'ignore dans les exemples donnés.

**Tableau 3 Exemple d'évolution de la complexité dans le cas de 2 trames effacées avec analyse en deux parties**

| Numéro de la trame | 1 | 2 | 3 | 4 | 5 | 6 |
|---|---|---|---|---|---|---|
| Nature de la trame | valide | valide | effacée | effacée | valide | valide |
| encodage (0.15 WMOPS) | 1 | 1 | 1 | 1 | 1 | 1 |
| décodage (0.15 WMOPS) | 1 | 1 | 0 | 0 | 1 | 1 |
| Analysc_p1 (1.15 WMOPS) | 1 | 1 | 0 | 0 | 1 | 1 |
| Analyse_p2 (1.35 WMOPS) | 0 | 0 | 1 | 0 | 0 | 0 |
| extrapolation (0.5 WMOPS) | 0 | 0 | 1 | 1 | 1 | 0 |
| fondu enchainé (0.05 WMOPS) | 0 | 0 | 0 | 0 | 1 | 0 |
| complexité totale WMOPS) | 1.45 | 1.45 | 2.0 | 0.65 | 2.0 | 1.45 |

On peut observer que le pire cas de complexité est nettement diminué par rapport au cas présenté dans le tableau 2 ci-dessus, elle passe de 3.15 WMOPS à 2.0 WMOPS. Ceci est obtenu sans retard supplémentaire, comme on peut le voir sur la figure 1.

Cependant, la complexité de traitement d'une trame valide est augmentée de 0.3 WMOPS à 1.45 WMOPS par rapport au cas présenté dans le tableau 2 ci-dessus. En absence d'erreur de transmission la complexité moyenne est donc multipliée par presque 5 ce qui augmente la consommation du DSP et diminue son autonomie en cas d'utilisation sur batterie.

Un deuxième mode de réalisation de l'invention offre une solution qui diminue à la fois le pire cas de complexité sans augmenter la complexité moyenne. Ainsi, en référence à la **figure 2**, un deuxième mode de réalisation est illustré dans le cas où la trame N référencée 31 reçue au décodeur est effacée.

Dans cet exemple, l'étape de préparation E1 n'est exécutée que dans le cas où une trame est effacée et non plus systématiquement à chaque trame valide. L'étape de préparation s'effectue ainsi dans l'intervalle temporel correspondant à la trame N effacée. Le signal en sortie du décodeur a donc un retard temporel correspondant à un intervalle temporel d'une trame.

Ainsi, comme illustré en figure 2, pour une trame valide N-1 référencée 30 reçue au décodeur, celle-ci est traitée par le module de démultiplexage DEMUX 14, est décodée normalement en 15 et le signal décodé est mémorisé en MEM 17 dans une mémoire tampon. Ce signal décodé mémorisé est envoyé à la carte son 24 en sortie du décodeur après le décodage de la trame N référencée 31 reçue.

Ainsi, à la détection de la trame effacée N, on dispose de la durée de deux trames pour extrapoler le signal remplaçant cette trame N. Pendant l'intervalle temporel correspondant à la trame N effacée, l'étape de préparation E1 est effectuée sur le signal décodé et mémorisé correspondant à la trame N-1 reçue. L'étape E2 de dissimulation comprenant l'extrapolation des échantillons manquants correspondant à la trame N est réalisée dans l'intervalle temporel correspondant à la trame N+1, reçue au décodeur.

Pendant cet intervalle temporel, la trame N+1 est également traitée par le module de démultiplexage, décodée et mémorisée pour être utilisée ensuite dans l'intervalle temporel correspondant à la trame N+2 lors de l'étape FOND 19 de fondu enchainé.

La trame N+1 résultante est envoyée à la carte son en 43. Un décalage temporel correspondant dans cet exemple de réalisation à une trame est donc introduit en sortie du décodeur. Ceci est en général acceptable dans le cas par exemple d'un codeur/décodeur de type G.711 qui a un retard très faible.

Une illustration sous forme de tableau de ce deuxième mode de réalisation est également proposée en figure 3a et figure 3b.

La figure 3a montre un exemple où la trame n° 4 est effacée. La première ligne 310 montre les numéros des trames reçues au décodeur. La deuxième ligne 311 montre le numéro de la trame décodée en mémoire tampon.

A la détection de la perte de la trame n° 4 on effectue l'étape de préparation en commençant l'analyse (analyse_p1) sur les trames passées décodées (n° 1 - n° 3) comme le montre la ligne 312. A la fin de la trame n° 4 on envoie à la carte son la trame n° 3 mémorisée précédemment comme illustré en ligne 316. Pour la trame suivante la mémoire tampon (ou "buffer" en anglais) est vide mais la deuxième partie de l'analyse (analyse_p2) en ligne 313 et la synthèse de l'extrapolation de la trame n° 4 en ligne 314 sont terminées. La trame n° 4 extrapolée peut être envoyée à la carte son. En même temps le décodage de la trame n° 5 est fait et le résultat est mémorisé comme illustré en ligne 311. Pour la trame suivante, on extrapole la trame n° 5 (ligne 314) pour le fondu enchainé avec la trame n° 5 mémorisée (ligne 315). Le résultat de ce fondu enchaîné est envoyé à la carte son (ligne 316). Ensuite on décode et mémorise la trame n° 6.

Le tableau représenté en figure 3b, illustre le cas où à la fois la trame n° 4 et la trame n° 5 sont effacées. Les trames reçues au décodeur sont illustrés en ligne 410. De la même façon que pour la figure 3a, la ligne 411 représente les trames décodées et mémorisées dans la mémoire tampon.

La première étape de préparation (analyse_p1) est effectuée dans l'intervalle temporel de la première trame effacée (ligne 412). La deuxième partie de l'analyse (analyse_p2) est effectuée dans l'intervalle temporel suivant, c'est-à-dire ici dans l'intervalle correspondant à la deuxième trame effacée (ligne 413).

L'extrapolation des échantillons manquants s'effectue dans l'intervalle temporel correspondant à la deuxième trame effacée et également pour les deux trames suivantes (ligne 414) dans les intervalles temporels suivants pour pouvoir exécuter le fondu enchainé (ligne 415) sur la trame 6 valide. Ensuite on décode et mémorise la trame n° 7.

La ligne 416 montre les numéros des trames de sortie du décodeur avec un décalage temporel d'une trame par rapport au signal reçu au décodeur.

Le tableau 4 ci-dessous illustre l'évolution de la complexité correspondant au cas de figure de la figure 3a. Cette fois le résultat optimal (la plus faible complexité maximale) est obtenu en divisant l'analyse comme suit:
• partie 1 → 1.6 WMOPS,
• partie 2 → 0.9 WMOPS.

**Tableau 4 Exemple d'évolution de la complexité dans le cas d'une trame mémorisée, avec une trame effacée**

| Numéro de la trame | 2 | 3 | 4 | 5 | 6 | 7 |
|---|---|---|---|---|---|---|
| Nature de la trame | valide | valide | effacée | valide | valide | valide |
| encodage (0.15 WMOPS) | 1 | 1 | 1 | 1 | 1 | 1 |
| décodage (0.15 WMOPS) | 1 | 1 | 0 | 1 | 1 | 1 |
| analyse_p1 (1.6 WMOPS) | 0 | 0 | 1 | 0 | 0 | 0 |
| analyse_p2 (0.9 WMOPS) | 0 | 0 | 0 | 1 | 0 | 0 |
| extrapolation (0.5 WMOPS) | 0 | 0 | 0 | 1 | 1 | 0 |
| fondu enchainé (0.05 WMOPS) | 0 | 0 | 0 | 0 | 1 | 0 |
| complexité totale WMOPS) | 0.3 | 0.3 | 1.75 | 1.7 | 0.85 | 0.3 |

On observe ainsi une diminution de la complexité maximale en comparaison avec la solution présentée dans le tableau 3 ci-dessus. Par rapport à l'état de l'art présenté dans le tableau 1, la complexité maximale est pratiquement divisée par deux tandis que la complexité moyenne est inchangée (0.87 WMOPS). On remarque de plus que cette solution n'augmente pas la complexité de décodage d'une trame reçue valide.

On remarque cependant que dans ce cas de figure, on introduit un retard sur le signal décodé par rapport au signal reçu au décodeur.

Les exemples donnés ci-dessus ont était pris avec un découpage du processus de dissimulation d'erreur de transmission en deux étapes. Bien évidement la procédure objet de la présente invention est facilement généralisable pour un découpage en trois étapes voire plus. Un tel découpage peut être également avantageux dans certain cas, quand l'écart entre la complexité du décodage normal et celle de l'algorithme de dissimulation de trames effacées est très grand. Dans ce cas on peut distribuer la complexité de l'algorithme de dissimulation de trames effacées sur trois ou plus de trames. Les différentes étapes étant exécutées sur des intervalles temporels différents.

Le deuxième mode de réalisation ainsi décrit est particulièrement intéressant lorsqu'il est mis en oeuvre dans certains décodeurs comme par exemple dans le décodeur G.711WB (pour G711-*WideBand* en anglais, bande élargie) en cours de formalisation.

Nous allons décrire en référence à la figure 4, un codeur de type G.711WB. Le codage G.711WB consiste à ajouter jusqu'à 2 couches d'améliorations de 16 kbit/s à la couche dit "couche coeur" G.711 de 64 kbit/s. Les configurations possibles de train binaire - dites **R*x*** où *x* identifie les débits sont:
- Débit de 64 kbit/s (**R1**): données G.711 uniquement
- Débit de 80 kbits (64+16 kbit/s) (**R2a**): données G.711 et données d'amélioration de qualité dans la bande 50-4000 Hz.
- Débit de 80 kbits (64+16 kbit/s) (**R2b**): données G.711 et données d'extension de la bande du G.711 pour la partie 4000-7000 Hz.
- Débit de 96 kbit/s ((64+16+16 kbit/s) (**R3**): données G.711, données d'amélioration de qualité dans la bande 50-4000 Hz, données d'extension de la bande du G.711 pour la partie 4000-7000 Hz

Ainsi les débits **R1** et **R2a** conduisent à une reconstruction en bande étroite (50-4000 Hz) alors que les débits **R2b** et **R3** conduisent à une reconstruction en bande élargie (50-7000 Hz). Un codeur propriétaire similaire à G.711WB est décrit dans le document Y. Hiwasaki and H. Ohmuro and T. Mori and S. Kurihara and A. Kataoka, "A G.711 Embedded Wideband Speech Coding for VoIP Conferences", IEICE Transactions on Information and Systems, vol. E89-D, no. 9, Sept. 2006, pp. 2542-2552.

La **figure 4** montre un exemple de codeur qui rentre dans le cadre de la normalisation G.711 WB. L'entrée du codeur est un signal audio S₁₆ échantillonné à 16 kHz. Le codeur comprend un banc de filtres en quadrature 101 séparant la bande basse (50-7000 Hz) et la bande haute (4000-7000 Hz). On retire à la bande basse un signal intermédiaire (bloc 102) calculé par une boucle de rétroaction de bruit (bloc 104 et 105). Le signal est ensuite codé par un codeur (Co-MIC) MIC scalable à 64 et 80 kbit/s (bloc 103).

La bande haute est codée (bloc 107-Co-MDCT) après transformation en cosinus discrète modifiée (MDCT en anglais) (bloc 106). La transformation MDCT est une transformation à recouvrement de 50%, qui requiert de connaître le signal dans la trame future N+1 pour coder la trame courante N. Ainsi pour un codage G711-WB avec des trames de 5 ms, le codage de la bande haute introduit un retard de 5 ms (dit *lookahead* en anglais) à cause de la transformation MDCT.

Ce retard n'est par contre pas nécessaire dans la bande basse puisqu'un codage PCM scalable est utilisé.

Le train binaire T de chaque trame est ensuite généré par le multiplexeur (bloc 108). Ce train binaire peut en cours de transmission vers un décodeur être tronqué ou effacé.

La **figure 5** montre un décodeur correspondant mettant en oeuvre le procédé de dissimulation d'erreurs de transmission conforme à l'invention.

Au décodage pour les configurations R1 et R2a, après démultiplexage (bloc 201), la bande basse décodée par le décodeur (Dé-MIC) MIC scalable (bloc 202) est décalée d'une trame (bloc 203) - soit 5 ms. Pour les configurations R2b et R3, la bande haute est en plus décodée (blocs 205 et 206) et les deux bandes sont combinées après sélection des branches adéquates (bloc 208 et 209) par le banc de filtre en quadrature (bloc 210). La variable *bfi* (pour "bad frame indicator") sert à indiquer au décodeur que la trame courante est effacée et permet de sélectionner (blocs 208 et 209) le type de décodage: décodage normal (blocs 202, 203, 205 et 206) si *bfi* = 0 ou dissimulation de trames effacées (blocs 204, 211 et 207) si *bfi* = 1.

L'invention s'applique ici dans le cas de la dissimulation de trames effacées dans la bande basse. En effet, le décodage normal dans la bande basse est de faible complexité puisqu'il s'agit d'un décodage de type MIC. La distribution de la complexité du processus de dissimulation de trames effacées est alors intéressante à mettre en oeuvre.

Pour cela, le processus de dissimulation de trames effacées s'effectue en au moins deux étapes qui sont effectuées dans des intervalles temporels différents. La première étape E1 s'effectue par des moyens de préparation mis en oeuvre dans le bloc 204 sur l'intervalle temporel correspondant à la trame effacée et la deuxième étape s'effectue dans l'intervalle temporel correspondant à la trame suivante par les moyens de dissimulation mis en oeuvre dans le bloc 211.

Au décodeur un retard d'une trame est nécessaire pour aligner temporellement la bande basse avec la bande haute (bloc 203). Ce retard d'une trame entre bande basse et bande haute est ici exploité pour mettre en oeuvre l'invention dans son deuxième mode de réalisation détaillé précédemment en référence aux figures 2, 3a et 3b. Il n'est alors pas nécessaire d'introduire de retard supplémentaire.

Ainsi, comme illustré en référence à la **figure 6**, on se place dans le cas où la trame effacée est la trame N et les trames N-1, N+1 et N+2 sont valides.

Puisqu'un retard d'une trame est utilisée au codeur G.711 WB pour coder la bande haute par MDCT, le train binaire T associé à la trame N contient en fait les codes bande basse (LB) de la trame N+1. De la même façon, le train binaire associé à la trame N-1 contient en fait les codes bande basse de la trame N.

A la réception du train binaire associé à la trame N-1, le signal bande basse de la trame N est décodé et mis en mémoire tampon pour être donné en même temps que la trame N-1 de la bande haute, au banc de filtre 210.

Le train binaire associé à la trame N est effacée, ce qui veut dire que les codes bande basse de la trame N+1 ne sont pas disponibles.

A la non réception du train binaire associé à la trame N effacée, la première étape de préparation E1 est exécutée dans la bande basse en prenant en compte le signal décodé et mémorisé de la trame N de la bande basse.

La carte son reçoit la trame N de la bande basse mise en mémoire.

Le train binaire associé à la trame N+1 est reçu, ce qui veut dire que les codes bande basse de la trame N+2 sont reçus. Ceux-ci sont décodés et le résultat est mis en mémoire tampon. Dans le même intervalle temporel, l'étape de dissimulation E2 (seconde partie de l'analyse et extrapolation de la trame N+1) de l'algorithme de dissimulation est exécutée. On dispose donc du signal bande basse extrapolé dans la trame N+1 pour l'envoyer à la carte son.

Le train binaire associé à la trame N+2 est reçu. On décode ainsi les codes bande basse de la trame N+3 et on mémorise le signal décodé. Dans le même intervalle temporel l'algorithme de dissimulation de trames effacées continue l'extrapolation pour la trame N+2 de la bande basse de façon à réaliser un fondu enchainé avec trame N+2 de la bande basse bufférisé pour assurer la continuité entre signal extrapolé et signal décodé normalement.

La présente invention ne se limite pas à une application dans ce type de codeur/décodeur. Elle peut également être mise en oeuvre selon le deuxième mode de réalisation dans un codeur/décodeur de type G.722 pour le décodage de la bande basse, particulièrement quand ce décodeur traite de longueur de trame de 5 ms.

La présente invention vise également un dispositif 70 de dissimulation d'erreur de transmission dans un signal numérique comportant comme représenté en 212 à la figure 5, des moyens 204 de préparation aptes à mettre en oeuvre la première étape E1, des moyens 211 de dissimulation aptes à mettre en oeuvre la deuxième étape E2. Ces moyens sont mis en oeuvre dans des intervalles temporels différents correspondants à des trames de signal successives reçues en entrée du dispositif. Matériellement, ce dispositif au sens de l'invention comporte typiquement, en référence à la **figure 7**, un processeur µP coopérant avec un bloc mémoire BM incluant une mémoire de stockage et/ou de travail, ainsi qu'une mémoire tampon MEM précitée en tant que moyen pour mémoriser les trames décodées et envoyées avec un décalage temporel. Ce dispositif reçoit en entrée des trames successives du signal numérique Se et délivre le signal synthétisé Ss comportant les échantillons d'une trame effacée.

Le bloc mémoire BM peut comporter un programme informatique comportant les instructions de code pour la mise en oeuvre des étapes du procédé selon l'invention lorsque ces instructions sont exécutées par un processeur µP du dispositif et notamment une première étape de préparation ne produisant aucun échantillon manquant et une deuxième étape de dissimulation produisant les échantillons manquants du signal correspondant à la trame effacée, les deux étapes étant exécutées dans des intervalles temporels différents.

Les figures 1 et 2 peuvent illustrer l'algorithme d'un tel programme informatique.

Ce dispositif de dissimulation selon l'invention peut être indépendant ou intégré dans un décodeur de signal numérique.

## Revendications

1. Procédé de dissimulation d'erreur de transmission dans un signal numérique découpé en une pluralité de trames temporelles successives dans lequel, à la réception, le signal est susceptible de comporter des trames effacées et des trames valides et pour remplacer au moins la première trame effacée (N) après une trame valide, on effectue au moins deux étapes, une première étape (E1) de préparation ne produisant aucun échantillon manquant et comportant au moins une analyse d'un signal décodé valide pour estimer des paramètres de dissimulation et une deuxième étape (E2) de dissimulation produisant les échantillons manquants du signal correspondant à la dite trame effacée à l'aide des paramètres estimés, **caractérisé en ce que** la charge de calcul du processus de dissimulation de trames effacées est répartie en effectuant les étapes constituant le processus de dissimulation de trames effacées sur des intervalles temporels différents, la première étape étant exécutée dans l'intervalle temporel réservé au traitement d'une première trame et la deuxième étape étant exécutée dans l'intervalle temporel réservé au traitement d'une deuxième trame successive à la première trame.

2. Procédé selon la revendication 1, **caractérisé en ce que** l'étape de préparation s'effectue pour toute trame décodée valide en prévision d'une potentielle trame effacée et l'étape de dissimulation s'effectue dans l'intervalle temporel réservé au traitement de la trame effacée.

3. Procédé selon la revendication 1, **caractérisé en ce que** l'étape de préparation s'effectue dans l'intervalle temporel réservé au traitement de la trame effacée et l'étape de dissimulation s'effectue dans un intervalle temporel réservé au traitement de la trame succédant à la trame effacée.

4. Procédé selon la revendication 3, **caractérisé en ce qu'**il est mis en oeuvre lors du décodage d'une première bande de fréquence dans un système de décodage comportant un décodage dans une première bande de fréquence et un décodage dans une deuxième bande de fréquence, le décodage d'une trame temporelle de signal comportant un retard temporel dans la deuxième bande de fréquence par rapport au décodage de cette même trame temporelle dans la première bande de fréquence.

5. Procédé selon la revendication 4, **caractérisé en ce que** la première bande de fréquence correspond à la bande basse d'un décodage de type G.711WB et la deuxième bande de fréquence correspond à la bande haute d'un décodage de type G.711WB.

6. Procédé selon l'une des revendications 1 à 5, **caractérisé en ce que** l'étape de préparation comporte une étape d'analyse LPC, une étape d'analyse LTP et l'étape de dissimulation comporte une étape de calcul d'un signal résiduel LPC, une étape de classement et une étape d'extrapolation d'échantillons manquants.

7. Procédé selon l'une des revendications 1 à 5, **caractérisé en ce que** l'étape de préparation comporte une étape d'analyse LPC, une étape d'analyse LTP, une étape de calcul d'un signal résiduel LPC et l'étape de dissimulation comporte une étape de classement et une étape d'extrapolation d'échantillons manquants.

8. Dispositif de dissimulation d'erreur de transmission dans un signal numérique découpé en une pluralité de trames temporelles successives comportant des moyens de préparation ne produisant aucun échantillon manquant et comportant au moins des moyens d'analyse d'un signal décodé valide pour estimer des paramètres de dissimulation et des moyens de dissimulation produisant les échantillons manquants du signal correspondant à une trame effacée à l'aide des paramètres estimés, **caractérisé en ce que** lesdits moyens de préparation sont mis en oeuvre dans l'intervalle temporel réservé au traitement d'une première trame et lesdits moyens de dissimulation sont mis en oeuvre dans l'intervalle temporel réservé au traitement d'une deuxième trame successive à la première trame, pour répartir la charge de calcul du processus de dissimulation de trames effacées.

9. Décodeur de signal numérique **caractérisé en ce qu'**il comporte un dispositif de dissimulation d'erreur de transmission selon la revendication 8.

10. Programme informatique destiné à être stocké dans une mémoire d'un dispositif de dissimulation d'erreur de transmission, **caractérisé en ce qu'**il comporte des instructions de code pour la mise en oeuvre des étapes du procédé selon l'une des revendications 1 à 7, lorsqu'il est exécuté par un processeur dudit dispositif de dissimulation d'erreur de transmission.

## Claims

1. Method of transmission error concealment in a digital signal split up into a plurality of successive time frames in which, on reception, the signal might comprise erased frames and valid frames and in order to replace at least the first erased frame (N) after a valid frame, at least two steps are performed, a first step (E1) of preparation not producing any missing sample and comprising at least one analysis of a valid decoded signal for estimating concealment parameters and a second step (E2) of concealment producing the missing samples of the signal corresponding to said erased frame with the aid of the estimated parameters, **characterized in that** the computational loading of the process for concealing erased frames is distributed by performing the steps constituting the process for concealing erased frames over different time intervals, the first step being executed in the time interval reserved for the processing of a first frame and the second step being executed in the time interval reserved for the processing of a second frame following the first frame.

2. Method according to Claim 1, **characterized in that** the preparation step is performed for any valid decoded frame in anticipation of a potential erased frame and the concealment step being performed in the time interval reserved for the processing of the erased frame.

3. Method according to Claim 1, **characterized in that** the preparation step is performed in the time interval reserved for the processing of the erased frame and the concealment step is performed in a time interval reserved for the processing of the frame following the erased frame.

4. Method according to Claim 3, **characterized in that** it is implemented during the decoding of a first frequency band in a decoding system comprising a decoding in a first frequency band and a decoding in a second frequency band, the decoding of a signal time frame comprising a temporal delay in the second frequency band with respect to the decoding of this same time frame in the first frequency band.

5. Method according to Claim 4, **characterized in that** the first frequency band corresponds to the low band of a decoding of G.711WB type and the second frequency band corresponds to the high band of a decoding of G.711WB type.

6. Method according to one of Claims 1 to 5, **characterized in that** the preparation step comprises an LPC analysis step, an LTP analysis step and the concealment step comprises a step of calculating an LPC residual signal, a step of ranking and a step of extrapolating missing samples.

7. Method according to one of Claims 1 to 5, **characterized in that** the preparation step comprises an LPC analysis step, an LTP analysis step, a step of calculating an LPC residual signal and the concealment step comprises a step of ranking and a step of extrapolating missing samples.

8. Device for transmission error concealment in a digital signal split up into a plurality of successive time frames comprising preparation means not producing any missing sample and comprising at least means for analyzing a valid decoded signal for estimating concealment parameters and concealment means producing the missing samples of the signal corresponding to an erased frame with the aid of the estimated parameters, **characterized in that** said preparation means are implemented in the time interval reserved for the processing of a first frame and said concealment means are implemented in the time interval reserved for the processing of a second frame following a first frame, so as to distribute the computational loading of the process for concealing erased frames.

9. Digital signal decoder **characterized in that** it comprises a transmission error concealment device according to Claim 8.

10. Computer program intended to be stored in a memory of a transmission error concealment device, **characterized in that** it comprises code instructions for implementing the steps of the method according to one of Claims 1 to 7, when it is executed by a processor of said transmission error concealment device.

## Patentansprüche

1. Verfahren zur Verschleierung von Übertragungsfehlern in einem digitalen Signal, das in eine Vielzahl von aufeinanderfolgenden Zeitrahmen aufgeteilt ist, bei dem das Signal beim Empfang gelöschte Rahmen und gültige Rahmen aufweisen kann, und um mindestens den ersten gelöschten Rahmen (N) nach einem gültigen Rahmen zu ersetzen, mindestens zwei Schritte durchgeführt werden, ein erster Schritt (E1) der Vorbereitung, der keine fehlende Tastprobe erzeugt und mindestens eine Analyse eines gültigen decodierten Signals aufweist, um Verschleierungsparameter zu schätzen, und ein zweiter Schritt (E2) der Verschleierung, der die fehlenden Tastproben des Signals entsprechend dem gelöschten Rahmen mit Hilfe der geschätzten Parameter erzeugt, **dadurch gekennzeichnet, dass** die Rechenbelastung des Prozesses der Verschleierung gelöschter Rahmen verteilt wird, indem die Schritte durchgeführt werden, die den Prozess der Verschleierung von gelöschten Rahmen über unterschiedliche Zeitintervalle bilden, wobei der erste Schritt in dem für die Verarbeitung eines ersten Rahmens reservierten Zeitintervall ausgeführt wird, und der zweite Schritt in dem für die Verarbeitung eines auf den ersten Rahmen folgenden zweiten Rahmens reservierten Zeitintervall ausgeführt wird.

2. Verfahren nach Anspruch 1, **dadurch gekennzeichnet, dass** der Vorbereitungsschritt für jeden gültigen decodierten Rahmen in Voraussicht eines potentiellen gelöschten Rahmens durchgeführt wird, und der Verschleierungsschritt in dem für die Verarbeitung des gelöschten Rahmen reservierten Zeitintervall durchgeführt wird.

3. Verfahren nach Anspruch 1, **dadurch gekennzeichnet, dass** der Vorbereitungsschritt in dem für die Verarbeitung des gelöschten Rahmens reservierten Zeitintervall durchgeführt wird, und der Verschleierungsschritt in einem für die Verarbeitung des auf den gelöschten Rahmen folgenden Rahmens reservierten Zeitintervall durchgeführt wird.

4. Verfahren nach Anspruch 3, **dadurch gekennzeichnet, dass** es bei der Decodierung eines ersten Frequenzbands in einem Decodiersystem angewendet wird, das eine Decodierung in einem ersten Frequenzband und eine Decodierung in einem zweiten Frequenzband aufweist, wobei die Decodierung eines Signal-Zeitrahmens eine zeitliche Verzögerung im zweiten Frequenzband bezüglich der Decodierung dieses gleichen Zeitrahmens im ersten Frequenzband aufweist.

5. Verfahren nach Anspruch 4, **dadurch gekennzeichnet, dass** das erste Frequenzband dem Niedrigband einer Decodierung des Typs G.711WB und das zweite Frequenzband dem Hochband einer Decodierung des Typs G.711WB entspricht.

6. Verfahren nach einem der Ansprüche 1 bis 5, **dadurch gekennzeichnet, dass** der Vorbereitungsschritt einen Analyseschritt LPC, einen Analyseschritt LTP aufweist, und der Verschleierungsschritt einen Schritt der Berechnung eines Restsignals LPC, einen Schritt der Zuordnung und einen Schritt der Extrapolierung fehlender Tastproben aufweist.

7. Verfahren nach einem der Ansprüche 1 bis 5, **dadurch gekennzeichnet, dass** der Vorbereitungsschritt einen Analyseschritt LPC, einen Analyseschritt LTP, einen Schritt der Berechnung eines Restsignals LPC aufweist, und der Verschleierungsschritt einen Schritt der Zuordnung und einen Schritt der Extrapolierung fehlender Tastproben aufweist.

8. Vorrichtung zur Verschleierung eines Übertragungsfehlers in einem digitalen Signal, das in eine Vielzahl von aufeinanderfolgenden Zeitrahmen aufgeteilt ist, die Vorbereitungseinrichtungen aufweist, die keine fehlende Tastprobe erzeugen, und mindestens Einrichtungen zur Analyse eines gültigen decodierten Signals, um Verschleierungsparameter zu schätzen, und Verschleierungseinrichtungen aufweist, die mit Hilfe der geschätzten Parameter die fehlenden Tastproben des Signals erzeugen, die einem gelöschten Rahmen entsprechen, **dadurch gekennzeichnet, dass** die Vorbereitungseinrichtungen in dem für die Verarbeitung eines ersten Rahmens reservierten Zeitintervall angewendet werden, und die Verschleierungseinrichtungen in dem für die Verarbeitung eines auf den ersten Rahmen folgenden zweiten Rahmens reservierten Zeitintervall angewendet werden, um die Rechenlast des Prozesses zur Verschleierung gelöschter Rahmen zu verteilen.

9. Decoder eines digitalen Signals, **dadurch gekennzeichnet, dass** er eine Vorrichtung zur Verschleierung eines Übertragungsfehlers nach Anspruch 8 aufweist.

10. EDV-Programm, das dazu bestimmt ist, in einem Speicher einer Vorrichtung zur Verschleierung von Übertragungsfehlern gespeichert zu werden, **dadurch gekennzeichnet, dass** es Codeanweisungen zur Durchführung der Schritte des Verfahrens nach einem der Ansprüche 1 bis 7 aufweist, wenn es von einem Prozessor der Vorrichtung zur Verschleierung von Übertragungsfehlern ausgeführt wird.
